# NEUE EUROPÄISCHE PATENTSCHRIFT

(11) **EP 0 534 930 B2**
(45) Veröffentlichungstag und Bekanntmachung des Hinweises auf die Entscheidung über den Einspruch: **02.12.1998**
(45) Hinweis auf die Patenterteilung: 19.06.1996
(21) Anmeldenummer: 92890199.0
(22) Anmeldetag: 22.09.1992
(51) Int. Cl.: D06B 15/02

(54) **Vorrichtung und Anordnung zum Bearbeiten von bahnförmigem Material**
Apparatus for treating sheet-like materials
Installation pour le traitement de matériaux en bande

(30) Priorität: 23.09.1991 AT 1913/91
(43) Veröffentlichungstag der Anmeldung: 31.03.1993
(73) Patentinhaber: Zimmer, Johannes, A-9020 Klagenfurt (AT)
(72) Erfinder: Zimmer, Johannes, A-9020 Klagenfurt (AT)
(74) Vertreter: Hofinger, Engelbert, DDr.

(56) Entgegenhaltungen:
- DE-A- 1 460 803
- DE-B- 1 076 611
- DE-C- 947 065
- US-A- 2 851 869
- US-A- 2 878 778

## Beschreibung

Die Erfindung betrifft eine Vorrichtung zum Bearbeiten von bahnenförmigem Material, wobei das Material an die Oberfläche einer Gegenwalze oder eines Gegenbalkens gepreßt ist.

Bei der Bearbeitung einer Warenbahn ist es selbstverständlich wünschenswert, daß die Bearbeitung auf dem gesamten bahnenförmigen Material gleichmäßig erfolgt. Dies wird nur dann erreicht, wenn der Druck, mit dem die Gegenwalze und eine anliegende Bearbeitungswalze gegeneinander pressen, konstant ist und auch über die Breite gleichmäßig ist. Ein Problem, das immer wieder in diesem Zusammenhang auftritt, ist die Durchbiegung der Walzen aufgrund der großen Arbeitsbreiten, die umso größer ist je geringer der Durchmesser einer Walze und je dünner die Wandstärke einer Walze ist. Aufgrund der besseren Handhabung der Walzen beim Umrüsten einer Vorrichtung der bei Wartungs- und Reparaturarbeiten sollten die Walzen hingegen relativ leicht sein und einen geringen Durchmesser aufweisen. Zur Beseitigung dieses Problemes sind schon mehrere Lösungsvorschläge bekannt. So sind z. B. sogenannte schwimmende Walzen bekannt, wobei die Walzen von innen heraus durch z.B. hydromechanische Mittel biegeverformt werden können. Diese sind jedoch sehr teuer in der Herstellung und aufwendig in der Wartung und erfordern durch die Anbringung der hydromechanischen Mittel im Inneren der Walze wieder einen relativ großen Durchmesser. Auch ist ihre Achslagerung sehr teuer und kompliziert und der Walzenaustausch daher sehr aufwendig. In der Praxis wird das Problem der Durchbiegung daher meist dadurch gelöst, daß die Walzen gummiert sind und ballig geschliffen werden, mit dem Nachteil daß diese Walze bei nur einem einzigen Anpreßdruck und nur bei einer Materialbahnbreite breitengleichmäßig arbeitet. Das damit erforderliche, oftmalige Wechseln der Walze je nach erwünschtem Anpreßdruck und erwünschter Bahnbreite ist umständlich und erfordert durch den Transport der Walzen, den Maschinenstillstand, die Betriebsunterbrechung viel Zeit, und ist daher nicht ökonomisch.

Aufgabe der vorliegenden Erfindung ist es, eine Vorrichtung zu schaffen, die ein gleichmäßiges Anpressen bei verschiedenen Arbeitsbreiten und verschiedenen Arbeitsdrücken bei der Verwendung von sich durchbiegenden, leicht zu handhabenden, leicht auswechselbaren Arbeitswalzen bzw. -rollen gewährleistet.

Ferner soll die erfindungsgemäße Vorrichtung sich für unterschiedliche Bearbeitungen bzw. Arbeitsdrücke eignen, d.h. z.B. zum Abquetschen (hoher Anpreßdruck) genauso wie zum dosiertem Auftragen von geringen Mengen (geringer Anpreßdruck).

Weiters ist es Aufgabe der Erfindung, eine Vorrichtung zu schaffen, deren Arbeitsbreite sich an die Breite der Warenbahn anpassen läßt und die ermöglicht über die Arbeitsbreite Zonen mit unterschiedlich hoher Anpreßkraft zu erzeugen.

Bei der Einrichtung nach DE-B 1 076 611 ist die biegsame Anpassung der Rollen nur abschnittweise gegeben, da diese Rollen in Abständen von Rollenketten in ihrer Lage gehalten sind, wodurch sich ihre Lagerung im Maschinengestell erübrigt. Die Rollenketten selbst sind nicht nachgiebig, sie haben vielmehr die Aufgabe, jeder Durchbiegung der Quetschwalzen zu begegnen, was dadurch erreicht werden kann, daß an den Rollenketten angreifende Stellschrauben entsprechend eingestellt bzw. nachgezogen werden.

Die Aufgabe der Erfindung wird durch die Merkmale des Anspruchs 1 gelöst.

Vorzugsweise wird an die Gegenwalze eine den Bearbeitungsvorgang unmittelbar ausführende Arbeitsrolle mit im Verhältnis zur Gegenwalze kleinem Durchmesser aus biegsamem Material angepreßt. Der relativ geringe Durchmesser der Arbeitsrolle bringt zusätzlich den Vorteil, daß eine relativ hohe Anpreßleistung, d.h. ein relativ hoher Flächenpreßdruck, durch eine relativ schmale Preß- bzw. Berührungszone erzielt wird. Wird z.B. Flüssigkeit aus einer Textilbahn herausgepreßt, so kann die Flüssigkeit aus einer schmalen Preß- oder Abquetschzone leichter abfließen. Durch eine höhere Preßleistung kann auch eine höhere Arbeitsgeschwindigkeit erzielt werden und Trocknungsenergie eingespart werden. Weiters ist es als Vorteil zu betrachten, daß derartige Arbeitsrollen leicht herstellbar sind und durch ihren kleinen Durchmesser und die achslose Lagerung leicht zu handhaben sind und einfach ausgetauscht werden können, durch die kompakte Bauweise Platz sparen und in vorhandene Anlagen eingebaut werden können, Aufgrund ihrer geringen Ausmaße können sie auch einfach mit weiteren Bearbeitungseinrichtungen, die an der gleichen Glegenwalze wirken, kombiniert werden.

Der Anpreßdruck ist über die Steuerung der druckkrafterzeugenden Elemente einstellbar und kann in einem großem Druckbereich variiert werden. Ist das druckkrafterzeugende Element z.B. ein pneumatischer Kolben, so ist der Anpreßdruck, den dieser Kolben über die anpassend biegbaren Elemente auf die Arbeitsrolle ausübt, durch die Veränderung des Luftdruckes in der Pneumatik variierbar. Sind über die Länge verteilt mehrere druckkrafterzeugende Elemente angeordnet und werden diese getrennt angesteuert, so kann man Zonen mit unterschiedlicher Druckbeaufschlagung schaffen so wie es für manche Zwecke erforderlich ist.

Die erfindungsgemäße Vorrichtung wird anhand von in den Zeichnungen dargestellten Ausführungsbeispielen geschrieben. Fig. 1 zeigt eine erfindungsgemäße Vorrichtung mit einer gegen eine Gegenwalze gepreßten Arbeitsrolle und zwei zylindrischen Anpreßkörpern bzw. -rollen, die in einem gemeinsamen Gleitlagerbalken bzw. Lagerbett ruhen und mit einem Querbalken bzw. Stützkörper oder Tragbalken. Fig. 2 ist eine weitere Ausführungsform der Erfindung u.a.mit einer anderen Ausgestaltung des starren Balkens. Fig. 3 zeigt eine erfindungsgemäße Vorrichtung, in der wiederum zwei zylindrische Anpreßkörper bzw. -rollen jedoch in getrennten Gleitlagern bzw. Lagerbetten vorhanden sind, wobei das eine Gleitlager bzw. Lagerbett fixiert ist, während das andere beweglich ist. Fig 4 zeigt eine Vorrichtung, bei der ähnlich wie in Fig.1 zwei zylindrische Körper bzw. Rollen in einem gemeinsamen, beweglichen Gleitlager bzw. Lagerbett angeordnet sind, jedoch ist hier die mögliche Bewegung des Gleitlagers bzw. Lagerbettes nicht translatorisch sondern eine Kippbewegung. Fig. 5 und Fig. 6 zeigen einfache, erfindungsgemäße Vorrichtungen, bei denen die Arbeitsrolle selbst in einem Gleitlagerbalken bzw. Lagerbett liegt, der in den beiden Darstellungen den Kräften unterschiedlicher, druckerzeugender Elemente unterliegt. Fig. 7 zeigt eine weitere erfindungsgemäße Ausführungsform der Vorrichtung mit mehreren zylindrischen Körper, bzw. Rollen und Gleitlagern/Lagerbetten, auf die durch Hubkolben Kraft ausgeübt wird. Fig. 8 zeigt eine ähnliche Vorrichtung wie Fig. 7 mit dem Unterschied, daß bei dieser Ausführungsvariante nur eines der beiden Gleitlager/Lagerbetten beweglich ist und die Gleitlager/Lagerbetten in einer anderen Position angeordnet sind. Fig.9 zeigt schließlich eine Vorrichtung gemäß der Erfindung, die mit einer Substanzzuführungeinrichtung ausgestattet ist.

In Fig.1 sieht man, daß an eine ortsfest gelagerte, starre Gegenwalze 2, über die eine Warenbahn 1 geführt ist, eine biegbar anpassende, achslagerlose Arbeitsrolle 4 mit kleinerem Durchmesser angepreßt wird. Die Arbeitsrolle 4 mit einer Mantelschicht 20 umgeben, die glatt oder strukturiert und allenfalls komprimierbar und Flüssigkeit bzw. Substanz aufnehmend, transportierend und abgeben ist. Die Anpressung der Arbeitsrolle 4 erfolgt über zwei ebenfalls biegbar anpassende, zylindrische Körper bzw. achslagerlose Anpreßrollen 45,46, die auch zur Umfangslagerung der Arbeitsrolle 4 dienen. Die beiden Anpreßkörper bzw. -rollen 45,46 liegen in einem gemeinsamen biegbar anpassenden Gleitlagerbalken/Lagerbett 53, auf den/das über eine Platte 71 und eine Verstärkungsplatte 75 ein Hubkolben 6 Kraft aufbringt. Der Gleitlagerbalken/das Lagerbett 53 wird bei der daraus resultierenden Verschiebung seitlich von zwei Profilleisten 80 geführt, die ebenso wie die Hubkolbenvorrichtung 6 an einem ortsfesten Querbalken bzw. Stützkörper oder Tragbalken 3 befestigt sind. Zusätlich kann an dem Querbalken bzw. Stützkörper oder Tragbalken 3 ein Träger 12 befestigt sein, durch den in einem weiteren Gleitlager/Lagerbett 50 eine Stützrolle 47 seitlich an der Arbeitsrolle 4 anliegt. Vorteilhafterweise werden die an der Anpressung beteiligten Elemente (Arbeitsrolle 4, zylindrische Anpreßkörper bzw. -rollen 45 u.46, Gleitlagerbalken/Lagerbett 53, Platte 71 und Verstärkungsplatte 75) bei der Arbeitsrolle 4 beginnend bis zur Verstärkungsplatte 75 hin immer biegbarer und können sich daher gut an das vorhergehende Element anpassen. Daher können sich die einzelnen Elemente frei positionieren und es kommt zu einer gleichmäßigen Druckverteilung und Kraftübettragung über die Arbeitsbreite von der Arbeitsrolle 4 auf die Gegenwalze 2. Zusätzlich zur Anpreßkraft die durch den Hubkolben bewirkt wird kann, wie strichliert angedeutet, eine Anpreßkraft durch eine magnetkrafterzeugende Einrichtung 9 auf die Arbeitsrolle wirken, die in diesem Fall, zumindest teilweise, aus magnetisierbarem Material besteht.

In Fig.2 ist eine Ausführungsvariante dargestellt, bei der ebenfalls die Arbeitsrolle 4 auf zwei, in einem Gleitlagerbalken/Lagerbett 53 angeordneten, zylindrischen Trag- und Anpreßkörpen bzw. -rollen 45, 46 umfangsgelagert ist. Zwischen dem Gleitlagerbalken/Lagerbett 53 und der Platte 71 befindet sich ein verformbarer Polster 22, der zu einer gleichmaßigen Druckverteilung beiträgt. Alle Elemente die zur Anpressung der Arbeitsrolle 4 an die Gegenwalze 2 beitragen sind bei dieser erfindungsgemäßen Ausführung innerhalb eines U-förmigen Querbalkens bzw. Stützkörpers oder Tragbalkens 32 angeordnet, der auch als seitliche Führung des Komplexes aus Gleitlagerbalken/Lagerbett 53, verformbarem Polster 22 und Platte 71 dient.

Ähnlich wie in den Ausführungsbeispielen aus Fig. 1 und 2 ist bei der Vorrichtung gemäß Fig. 3 die Arbeitsrolle 4 durch die zylindrischen Körper/Rollen 43, 44 achslagerlos umfangsgelagert und führt unmittelbar die Bearbeitung der Warenbahn 1 im Berührungspunkt mit der Gegenwalze 2 aus. Die hier dargestellte Arbeitsrolle 4 ist wiederum mit einer Mantelschicht 20 umgeben die aus Gummi. Filz oder dgl. besteht, und wieder glatt oder strukturiert und allenfalls komprimierbar ist und zum Aufnehmen, Transportieren und Abgeben von Flüssigkeit bzw. Substanz dient. Die zylindrischen Körper/Rollen 43, 44 sind in getrennten Gleitlagerbalken/Lagerbett 51, 52 angeordnet und weisen Reinigungsrakeln 8 auf. Das Besondere dieser Ausführungsform ist, daß das Gleitlager/Lagerbett 51 fest mit einem Querbalken bzw. Stütztkörper oder Tragbalken 31 verbunden ist, wobei zwischen Querbalken bzw. Stützkörper oder Tragbalken 31 und Gleitlager/Lagerbett 51 ein elastischer Polster 21 vorgesehen sein kann, während das Gleitlager/Lagerbett 52 ebenfalls über einen verformbaren Polster auf einer Platte 71 angeordnet ist, die mit einem ortsfesten Träger 10 gelenkig verbunden ist. Auf die Platte 71 bringt ein, auf einem Querbalken bzw. Stützkörper oder Tragbalken 3 befestigter Hubkolben 6a, 6b, 6c seine Kraft auf, die dann über den zylindrischen Anpreßkörper/die Anpreßrolle 43 und die Arbeitsrolle 4 als Anpreßkraft im Berührungspunkt mit der Gegenwalze 2 wirkt. Der Stützkörper/die Stützrolle 44 wirkt dabei als Gegendruckkörper. Die bewegliche Platte 71 ist, mit einem Träger 10 gelenkig verbunden, sodaß ein Abheben der Platte 71 in diesem Verbindungspunkt nicht möglich ist, wodurch sich eine Hebelwirkung ergibt, die je nach Lage des Angriffsstelle des Hubkolbens die Krafteinwirkung überträgt (Position 6a), reduziert (Position 6b) oder verstärkt (Position 6c). Die Platte 71 ist dabei vorzugsweise gegenüber der Horizontalen geneigt.

Eine weitere besonders vorteilhafte Ausführung der erfindungsgemäßen Vorrichtung ist in Fig. 4 dargestellt. Hier sind die zylindrischen Anpreßkörper bzw. -rollen 45, 46, wie in Fig.1 und 2, in einem gemeinsamen Gleitlagerbalken/Lagerbett 53 angeordnet, der auf einer Platte 71 aufliegt. Die Platte 71 liegt auf der einen Seite in einer kraftaufnehmenden, Beweglichkeit ermöglichenden Halterung 11, ist gegen die Horizontale geneigt und weist an seiner Unterseite eine Verstärkungsplatte 75 an jener Stelle auf, an der der Hubkolben 6 angreift. Die hebelartig vom Hubkolben 6 auf die Platte 71 übertragene Kraft wird über den Gleitlagerbalken/das Lagerbett 53 und die zylindrischen Anpreßkörper bzw. -rollen 45, 46 auf die achslagerlos umfangsgelagerte Arbeitsrolle 4 übertragen, welche somit an die Gegenwalze 2 angepreßt wird. An den zylindrischen Anpreßkörpern bzw. -rollen 45,46 liegen Reinigungsrakeln 8 an. Die beider Bearbeitung überschüssige Substanz läuft über eine dieser Reinigungsraklen und eine abgeschrägte Fläche der Platte 71 ab. Weiters kann, wie strichliert dargestellt, am Gleitlagerbalken/Lagerbett 53 eine Leiste 15 angesetzt sein, die verhindert, daß die auf der Oberfläche des Gleitlagerbalkens/Lagerbettes 53 befindliche Substanz in den Bereich hinter dieser Leiste 15 gelangt.

Diese kompakte Anordnung von Rollen oder zylindrischen Körpern mit diesem vorzugsweise einstückigen Gleitlagerbalken/Lagerbett und seitlich angesetzten Begrenzungsteilen (nicht dargestellt) ermöglicht eine leichte Handhabung und Reinigung und ein sehr sauberes Arbeiten dadurch, daß die Substanz in einem begrenzten Gebiet gehalten und von da abgeleitet wird.

In Fig.5 ist die Anzahl der anpassend biegbaren Elemente auf zwei Stück, nämlich die Arbeitsrolle 4 und einen an dieser anliegenden Gleitlagerbalken/ein Lagerbett 5, reduziert. Die Anpreßkraft wird hier durch einen expandierbaren Schlauch 60 erzeugt, der in einer Ausnehmung des Gleitlagerbalkens/Lagerbettes 5 liegt und gegen diesen und einen ortsfesten Querbalken bzw. Stützkörper oder Tragbalken 3 drückt. Der Gleitlagerbalken/das Lagerbett 5 ist zwischen Platten 81 geführt.

Einen ebenso einfachen Aufbau weist die Vorrichtung in Fig. 6 auf. In einem U-förmigen Querbalken bzw. Stützkörper oder Tragbalken 32 ist ein Hubkolben 6 angeordnet, der an einer Platte 7 andrückend anliegt, die eine biegbar anpassendes Gleitlager/Lagerbett 5 trägt. In diesem Gleitlager/Lagerbett 5 ist die biegbar anpassende Arbeitsrolle 4 angeordnet, die gegen die Gegenwalze 2 mit der darauf geführten Warenbahn 1 angepreßt wird. Wie man deutlich sieht, hat die Arbeitsrolle 4 einen erheblich geringeren Durchmesser als die Gegenwalze 2. Über die Arbeitsbreite verteilt sind mehrere Hubkolben 6 angeordnet, die getrennt angesteuert werden können und so die biegbaren Anpreßelemente 5 und 4 an die Gegenwalze 2 anpassen können. An der Arbeitsrolle 4 liegt, in Laufrichtung der Gegenwalze 2 gesehen hinter dem Berührungspunkt mit derselben, eine Rakel 8, die Verunreinigungen abrakelt, welche durch die Warenbahn 1 auf die Arbeitsrolle 4 übertragen wurden.

In Fig. 7 findet man zwei U-förmige Querbalken bzw. Stützkörper oder Tragbalken 32, die jeweils mehrere Hubkolben 61,62 tragen, welche auf Platten 7 wirken, die wiederum biegbare Gleitlager/Lagerbetten 5 für zylindrische Anpreßkörper bzw. -rollen 41,42 tragen. An jeder dieser zylindrischen Anpreßkörper bzw. -rollen 41, 42 liegt eine Reinigungsrakel 8 an. An den beiden zylindrischen Anpreßkörpern bzw. -rollen 41, 42 liegt achslagerlos umfangsgelagert die Arbeitsrolle 4, welche durch Anpressung an die Gegenwalze 2 die Bearbeitung ausführt. In dem hier dargestellten Beispiel wirkt die Kraft der Hubkolben 62 über den zylindrischen Stützkörper bzw. -rolle 42 auf die Arbeitsrolle 4 in annäherend vertikaler Richtung, während die Kraft der anderen Hubkolben 61 über den zylindrischen Anpreßkörpe bzw. -rolle 41 auf die Arbeitsrolle 4 in annähernd horizontaler Richtung wirkt. Die Richtung der Anpreßkraft der Arbeitsrolle auf die Gegenwalze ergibt sich aus der Aufsummierung der beiden Kräfte. Wie auch hier dargestellt, kann die Anpressung zusätzlich durch eine magnetkrafterzeugende Einrichtung 9 verstärkt werden, wenn die Arbeitsrolle 4 zumindest teilweise aus magnetisierbarem Material besteht.

Auch in Fig.8 liegen zwei zylindrische Körper bzw. Rollen 41,42 in getrennten Gleitlagern/Lagerbetten 54, 55. Hier wird aber nur über die zylindrischen Anpreßkörper bzw. -rolle 41 und das Gleitlager/Lagerbett 54 mittels eines expandierenden Schlauches 60 Anpreßkraft auf die Arbeitsrolle 4 übertragen. Das Gleitlager/Lagerbett 55 ist über einen verformbaren Polster 22 fest mit dem Querbalken bzw. Stützkörper oder Tragbalken 31 verbunden und der bzw. die in diesem Gleitlager/Lagerbett 55 befindliche zylindrische Körper bzw. Rolle 42 wirkt nur als Stütz- und Gegendruckrolle bzw. -körper. Wie man sieht ruhen die beiden Querbalken bzw. Stützkörper oder Tragbalken 31,33 auf ortsfesten Trägern 13,14, die im entgegengesetzten Sinn um etwa 45° gegen die Lotrechte geneigt sind wodurch die, durch den Pfeil 90 angedeutete Richtung, der Anpreßkraft annähernd senkrecht ist. Der Träger 13 führt den Gleitlagerbalken/das Lagerbett 54 bei seiner Anpreßbewegung.

In Fig.9 wird, als Detail, eine Substanzzuführung für eine erfindungsgemäße Vorrichtung entsprechend z.B. Fig.1 oder auch Fig.4 gezeigt. Zwei zylindrische Anpreßkörper bzw. -rollen 45,46 sind in einem gemeinsamen biegbar anpassenden Gleitlagerbalken/Lagerbett 53 angeordnet und auf ihnen ist eine Arbeitsrolle 4 umfangsgelagert. Der durch den Gleitlagerbalken/das Lagerbett 53, die zylindrischen Anpreßkörper bzw. -rollen 45,46, die Arbeitsrolle 4 und seitliche Gleitdichtplatten eingeschlossene Raum 67 wird als Flüssigkeitsraum verwendet. Diesem Raum 67 wird über eine Leitung 65 Substanz zugeführt. Über die Leitung ist der Flüssigkeitsraum 67 mit eine Flüssigkeitsvorratsbehater 66 verbunden, der ein geringfügig höher eingestelltes Niveau hat, das von einer Niveausonde 68 kontrolliert wird.

## Patentansprüche

1. Vorrichtung zum Bearbeiten von bahnenförmigem Material, wobei das Material an die Oberfläche einer Gegenwalze oder eines Gegenbalkens gepreßt ist und wobei außer der Gegenwalze/dem Gegenbalken (2) ein mit Abstand davon parallel dazu ortsfest angeordneter, biegesteifer Querbalken, Stützkörper, Tragbalken oder dgl. (3,31,32,33) vorhanden ist, in oder an dem druckkrafterzeugende Elemente (6,60-62) befestigt sind und wobei im Raum zwischen der Gegenwalze/dem Gegenbalken (2) und dem Querbalken bzw. Stützkörper oder Tragbalken (3,31,32,33) eine die Anpreßarbeit an der Warenbahn (1) ausübende achslagerlos gelagerte Arbeitsrolle (4) anpassend biegbarer Beschaffenheit an der Gegenwalze bzw. dem Gegenbalken (2) anliegt und wobei anpassend biegbare Elemente, die die Anpreßkraft auf die Arbeitsrolle (4) und die Gegenwalze/den Gegenbalken (2) bzw. die daran anliegende Warenbahn (1) übertragen, in diesem Zwischenraum zwischen der Gegenwalze/dem Gegenbalken (2) und dem Querbalken bzw. Stützkörper oder Tragbalken (3,31,32,33) angeordnet sind, dadurch gekennzeichnet, daß die anpassend biegbaren Elemente mindestens einen Gleitlagerbalken bzw. ein Lagerbett (5,51-55) umfassen, in dem die Umfangsfläche wenigstens einer anpassend biegbaren Rolle (4,41-47) gleitgelagert ist.

2. Vorrichtung nach Anspruch 1, dadurch gekennzeichnet, daß die anpassend biegbare Rolle die Antriebsrolle (4) selbst ist.

3. Vorrichtung nach Anspruch 1, dadurch gekennzeichnet, daß die an der Gegenwalze (2) den Bearbeitungsvorgang unmittelbar ausführende Arbeitsrolle (4) im Verhältnis zur Gegenwalze (2) einen kleinen Durchmesser aufweist.

4. Vorrichtung nach Anspruch 1 oder 3, dadurch gekennzeichnet, daß die anpassend biegbaren Rollen zylindrisch geformte Körper bzw. achslagerlos angeordnete Rollen (41-47) sind, welche die Anpreßkraft auf die Arbeitsrolle (4) übertragen.

5. Vorrichtung nach Anspruch 4, dadurch gekennzeichnet, daß zwei zylindrische Körper bzw. Rollen (45,46) in einem gemeinsamen Gleitlagerbalken/Lagerbett (53) angeordnet sind.

6. Vorrichtung nach einem der Ansprüche 4 oder 5, dadurch gekennzeichnet, daß die zylindrischen Körper bzw. Rollen (41-47) umfangsangetrieben sind.

7. Vorrichtung nach einem der Ansprüche 1 bis 6, dadurch gekennzeichnet, daß die Arbeitsrolle (4) eine Oberfläche aus Gummi, Filz oder dgl. aufweist oder mit einer dementsprechenden Mantelschicht (20) umgeben ist die glatt oder strukturiert und allenfalls komprimierbar und Flüssigkeit bzw. Substanz aufnehmend transportierend und abgeben ist.

8. Vorrichtung nach einem der Ansprüche 1 bis 7, dadurch gekennzeichnet, daß die druckerzeugenden Elemente über die Länge verteilt angeordnet sind, wobei die Zonen gegebenfalls unterschiedlich stark druckbeaufschlagt sind.

9. Vorrichtung nach Anspruch 8, dadurch gekennzeichnet, daß die druckerzeugenden Elemente durch unter Druck stehende Flüssigkeit expandierende Schläuche (60) sind.

10. Vorrichtung nach einem der Ansprüche 1 bis 9, dadurch gekennzeichnet, daß die druckerzeugenden Elemente (6,60-62) an einer Platte (7,71) andrükkend anliegen die die Arbeitsrolle (4) und die biegbaren Elemente (4,41-47,5,51-55) tragt.

11. Vorrichtung nach Anspruch 10, dadurch gekennzeichnet, daß die Platte (71) an einer Seite mit einem Trager (10,11) gelenkig verbunden ist und so eine Hebelkonstruktion bildet, die je nach Angriffsstelle des druckerzeugenden Elements an der Platte (71) druck- bzw. kraftverstärkend -übertragend oder -reduzierend ist.

12. Vorrichtung nach einem der Ansprüche 10 oder 11, dadurch gekennzeichnet, daß an der Platte (71) an jener Stelle, an der die Krafteinwirkung erfolgt, eine Verstarkungsplatte (75) vorgesehen ist.

13. Vorrichtung nach einem der vorhergehenden Ansprüche, dadurch gekennzeichnet, daß an der Gegenwalze (2) oder dem Gegenbalken anliegend verschiedene Bearbeitungsstationen vorhanden sind.

14. Anordnung nach einem der vorhergehenden Ansprüche, dadurch gekennzeichnet, daß die Gegenwalze (2) eine Hohlwalze ist, in der eine oder mehreren Bearbeitungsstationen zugeordnete Magnetkraft erzeugende Einrichtungen (9) angeordnet sind.

## Claims

1. Device or system for the processing of material in form of a WEB, at which the material is pressed to the surface of a counter-roller or of a counter-bar, and at which, except the counter-roller / counter-bar (2), a distant from - and parallel to the latter named roller/bar is existent, in fixed position, a bending proof transversal bar, sustaining body, carrying bar or similar (3,31,32,33), in which or on which pressure-power generating elements (6,60-62) are fastened - and in the space between counter-roller / counter-bar (2) and the transversal bar, (3,31,32,33) and in contact to the counterroller resp. counter-bar (2) is one working roll (4), born without axle-bearing, of adapting bendable features, executing the pressing-on effect to the WEB, (1) whereas adapting bendable elements who have the task to transfer the pressing-force on the working roll (4) and the counter-roller or counter-bar (2) respectively to the WEB (1), are dispositioned in said interspace between the counter-roller / counter-bar (2) and the transversal bar resp. sustaining body or carrying bar (3,31,32,33), characterized in that the adapting bendable elements comprise at least one slide-bearing carrier, resp. one pillow-bed (5, 51-55), in which the circumferential surface at least of one adapting bendable roll (4, 41-47) is slidably mounted.

2. Device according to claim 1, characterized in that the adapting bendable roll is the driving roll (4) itself.

3. Device according to claim 1, characterized in that the working roll (4) executing the processing procedure directly at the counter-roller (2) does have, compared to the counter-roller, a small diameter.

4. Device according to claim 1 or 3, characterized in that the adapting bendable rollers do have the form of cylindrical bodies resp. without axis-bearing positioned rolls (41-47), which are transmitting the pressure-force on the working roll (4).

5. Device according to claim 4, characterized in that two cylindrical bodies or rolls (45-46) are dispositioned in one common slide-bearing carrier / - pillow bed (53).

6. Device according to one of claims 4 or 5, characterized in that the cylindrical bodies resp. rolls (41-47) are driven circumferentially.

7. Device according to one of claims 1 to 6, characterized in that the working roll (4) does have a surface made of rubber, felt or similar, or is wrapped by a corresponding layer (20), either polished or structurized and equally able to be compressed or to take-up, transport and to deliver substances.

8. Device according to one of claims 1 to 7, characterized in that the pressure-generating elements are distributed i.e. positioned over the length, the zones being submitted to different pressure applications, if needed.

9. Device according to claim 8, characterized in that the pressure-generating elements are expanding hoses (60), while under pressure by liquids.

10. Device according to one of claims 1 to 9, characterized in that the pressure-generating elements (6,60-62) are situated under pressing contact with a plate (7,71) which is carrying the working roll (4) and the bendable elements (4,41-25,47,5,51-55).

11. Device according to claim 10, characterized in that the plate (71) is flexible conncected on one side to a carrier element (10,11) and thus forming a lever design, which, depending on the point of impact of the pressure-generating elements on to the plate (71), does have either a pressure- or power-increasing, - transmitting or reducing function.

12. Device according to one of claims 10 or 11, characterized in that on the plate (71) specifically on the spot on which the pressure takes effect, a reinforced plate (75) is provided for.

13. Device according to one of the preceding claims, characterized in that in contact with the counter-roller (2) or the counter-bar, various processing stations are located.

14. Device according to one of the preceding claims, characterized in that the counter-roller (2) is a hollow roller, in which magnet-power-generating systems are coordinated to one or more processing stations.

## Revendications

1. Dispositif pour l'énnoblissment de matériaux en forme de laize, étant le matériau pressé contre la surface d'un contre-rouleau ou d'une contre-poutre (ou barre) et existant, outre le contre-rouleau/la contre-barre (2), à distance de - et parallèle à ce contre-rouleau ou barre et positionné à lieu ferme (stationnaire) - une traverse, corps d'appui, poutre ou similaire, rigide à la flexion (3,31,32,33), dans laquelle ou à laquelle se trouvent fixés des éléments générateurs de force de pression (6,60-62), et se trouvant - dans l'espace entre le contre-rouleau/la contre-barre (2) et la traverse ou corps d'appui ou poutre (3,31,32,33) et en contact avec le contre-rouleau ou contre-barre (2), un rouleau de travail (4) logé sans palier, de caractère ou nature adaptante flexible, actif de façon qu'il exécute le travail de pression à la laize de matériau et étant positionnés, dans cette espace intermédiaire entre le contre-rouleau/la contre-barre (2) et la traverse ou corps d'appui ou poutre (3,31,32,33) des éléments d'adaptation flexible, qui transmettent la force de pression sur le rouleau de travail (4) et contre-rouleau/contre-barre (2) respectivement sur la laize de matériau (1) en contact avec ces derniers, caractérisés en ce que ces éléments d'adaptation flexible comportent au moins une barre à palier-glisseur resp. un coussinet (5,51-55), dans lequel la surface circonférentielle au moins d'un rouleau d'adaptation flexible (4,41-47) est positionnée d'une façon d'un palier-glisseur.

2. Dispositif selon revendication 1, caractérisé en ce que le rouleau d'adaptation flexible est le rouleau de travail (4) lui même.

3. Dispositif selon revendication 1, caractérisé en ce que le rouleau de travail (4) exécutant le procédé d'énoblissement ou traitement directement au contre-rouleau (2) dispose, par rapport au contre-rouleau (2), d'un petit diamètre.

4. Dispositif selon revendication 1 ou 3, caractérisé en ce que les rouleaux d'adaptation flexible sont des corps en forme cylindrique resp. des rouleaux (41-47) disposés sans palier et actifs de manière qu'ils transmettent la force de pression au rouleau de travail (4).

5. Dispositif selon revendication 4, caractérisé en ce que deux corps cylindriques resp. rouleaux (45,46) se trouvent disposés dans une barre/- coulisse à palier-glisseur commune (53).

6. Dispositif selon revendication 4 ou 5, caractérisé en ce que ces corps ou rouleaux cylindriques (41-47) sont actionnés à travers de leur circonférence .

7. Dispositif selon une des revendications 1 à 6, caractérisés en ce que le rouleau de travail (4) dispose d'une surface de caoutchouc, feutre ou similaire ou est revetée d'une couche-manteau correspondante , laquelle est lisse ou structurée et, selon le cas, est comprimable en accueillant des liquides resp.des substances, les transportant et les délivrant.

8. Dispositif selon une des revendications 1 à 7, caractérisé en ce que les éléments générateurs de pression sont disposés/répartis à intervalles à travers de la longueur, et selon le cas échéant, se trouvant les zones sous application de pression variable.

9. Dispositif selon revendication 8, caractérisé en ce que les éléments générateurs de pression sont des tuyaux flexibles d'expansion (60), quand les mêmes se trouvent sous pression de liquide.

10. Dispositif selon une des revendications 1 à 9, caractérisé en ce que les éléments générateurs de pression (6,60-62) se trouvent positionnés en contact à pression à une plaque ou base (7,71), laquelle porte les éléments de caractère flexible.

11. Dispositif selon revendication 10, caractérisé en ce que la plaque (71) est d'un côté unie par articulation à un élement-porteur (10,11) formant ainsi une construction de levier, laquelle, en fonction du lieu actif de l'élément générateur de pression sur la plaque (71) peut augmenter la pression - resp. la force , - la transmettre - ou la réduire.

12. Dispositif selon une des revendications 10 ou 11, caractérisé en ce qu'à la plaque ou base (71), sur le lieu , auquel s'effectue l'effet de force, est prévu une plaque de renforcement (75) .

13. Dispositif selon une des revendications précédentes, caractérisé en ce qu'en contact à pression avec le contre-rouleau (2) ou contre-barre sont existents (se trouvent disposés) différents stations de traitement .

14. Arrangement selon une des revendications précédentes (antérieures), caractérisé en ce que le contre-tambour (rouleau/cylindre) (2) est un tambour creux, auquel se trouvent disposés des installations génératrices de force magnétique (9) tributaires à une ou à plusieurs stations de traitement.
